# EUROPÄISCHE PATENTSCHRIFT

(11) **EP 1 141 785 B1**
(45) Veröffentlichungstag und Bekanntmachung des Hinweises auf die Patenterteilung: **25.08.2004**
(21) Anmeldenummer: 99963372.0
(22) Anmeldetag: 02.12.1999
(51) Int. Cl.: G03G 15/00, G03G 15/16

(54) **ELEKTROGRAPHISCHE DRUCKEINRICHTUNG MIT SENSOR FÜR DIE SCHLUPFERKENNUNG**
ELECTROGRAPHIC PRINTING DEVICE WITH A SENSOR FOR DETECTING SLIPPING
UNITE D'IMPRESSION ELECTROGRAPHIQUE COMPORTANT UN DETECTEUR DE PATINAGE

(30) Priorität: 04.12.1998 DE 19856145
(43) Veröffentlichungstag der Anmeldung: 10.10.2001
(73) Patentinhaber: Océ Printing Systems GmbH, 85586 Poing (DE)
(72) Erfinder: WINTER, Hans, D-80634 München (DE); KOPP, Walter, D-82024 Taufkirchen (DE)
(74) Vertreter: Schaumburg, Karl-Heinz
(86) Internationale Anmeldenummer: PCT/EP1999/009435
(87) Internationale Veröffentlichungsnummer: WO 2000/034831

(56) Entgegenhaltungen:
- DE-A- 19 821 218
- PATENT ABSTRACTS OF JAPAN vol. 1996, no. 04, 30. April 1996 (1996-04-30) & JP 07 325455 A (FUJI XEROX CO LTD), 12. Dezember 1995 (1995-12-12)
- PATENT ABSTRACTS OF JAPAN vol. 018, no. 244 (P-1734), 10. Mai 1994 (1994-05-10) & JP 06 027829 A (FUJITSU LTD), 4. Februar 1994 (1994-02-04)
- PATENT ABSTRACTS OF JAPAN vol. 1996, no. 07, 31. Juli 1996 (1996-07-31) & JP 08 076546 A (FUJI XEROX CO LTD), 22. März 1996 (1996-03-22)
- PATENT ABSTRACTS OF JAPAN vol. 018, no. 206 (M-1591), 12. April 1994 (1994-04-12) & JP 06 008511 A (FUJITSU LTD), 18. Januar 1994 (1994-01-18)

## Beschreibung

Die Erfindung betrifft eine elektrographische Druckeinrichtung mit mindestens einem Druckwerk mit einem Tonerbildträger, auf dessen Umfangsfläche Toner gemäß einer bildförmigen Verteilung auftragbar ist.

Eine solche Druckeinrichtung wird in einem Drucker oder Kopierer eingesetzt, wobei mit Hilfe eines elektrographischen Verfahrens ein latentes Bild auf den Tonerbildträger aufgebracht wird. Dies kann z.B. durch Belichten eines Fotoleiters oder durch Magnetisieren einer magnetempfindlichen Schicht erfolgen. An das latente Bild lagert sich Toner entsprechend der bildförmigen Verteilung der elektrischen Ladungen oder der magnetischen Pole an. Dieser Toner wird an einer Umdruckstelle auf ein Trägermaterial, im allgemeinen Papier, übertragen und später auf diesem fixiert.

Ein Gerät mit einer solchen Druckeinrichtung soll schnell arbeiten und flexibel einsetzbar sein. Oft müssen Tonerbilder auf ein Formular gedruckt werden, das Formularfenster hat, in die einzelne Zeichen zu drucken sind. Dabei müssen die Zeichen genau innerhalb der Formularfenster positioniert werden. Bei mehrfarbigem Druck müssen die einzelnen farbigen Teilbilder deckungsgleich gedruckt werden, um ein Mehrfarbbild zu erzeugen. Dies alles stellt hohe Anforderungen an die Mechanik.

In der EP 0523870 wird eine Druckeinrichtung beschrieben, bei der mehrere Teilbilder verschiedener Farben nacheinander und voneinander beabstandet auf einem Fotoleiterband erzeugt werden. Die Teilbilder werden an einer Umdruckstelle einzeln auf einen blattförmigen Aufzeichnungsträger übertragen, wobei der Aufzeichnungsträger wiederholt an der Umdruckstelle so vorbeigeführt wird, daß die Teilbilder möglichst deckungsgleich umgedruckt werden. Der Abstand zweier aufeinander folgender Teilbilder ist gleich dem Umfang der Rollen, auf denen das Fotoleiterband läuft, oder einem Vielfachen davon, wobei die einzelnen Rollen jeweils gleichen Umfang haben. Eine ungleichmäßige Drehbewegung, z. B. infolge eine Exzentrizität der Rollenachsen, wirkt sich dann bei allen Teilbildern gleich aus, so daß die deckungsgleich umgedruckten Teilbilder ein Vollfarbbild ohne Farbfehler ergeben.

Bei der bekannten Druckeinrichtung kann zwischen den Antriebsrollen und dem Fotoleiterband ein Schlupf auftreten. D.h. der abgerollte Umfang der Antriebsrolle bei einer Umdrehung ist länger als die Strecke, um die sich das Fotoleiterband vorwärts bewegt. Außerdem kann sich die Mechanik an den Umdruckstellen verändern. Beim Drucken auf ein Formular z.B. ist es wichtig, daß das Tonerbild präzise in vorbestimmte Formularabschnitte gedruckt wird. Der Schlupf zwischen dem Fotoleiterband und den Antriebsrollen ist nicht konstant, sondern kann sich durch äußere Einflüsse wie z.B. Temperatur oder Luftfeuchtigkeit oder alterungsbedingt ändern. Auch die Veränderungen der Mechanik an den Umdruckstellen ist von äußeren Einflüssen abhängig. Diese Änderungen lassen sich nur schwer bestimmen. Wenn aufgrund eines Schlupfes oder einer Veränderung der Mechanik die Tonerbilder nicht mehr präzise auf das Formular gedruckt werden können, wird dies oft erst spät bemerkt und führt zu Ausschuß.

Die DE 198 21 218 zeigt eine Druckeinrichtung, bei der die verschiedenfarbigen Teilbilder deckungsgleich auf ein Transferband umgedruckt werden sollen. Dazu sind mehrere Marken an dem Transferband angeordnet, deren Vorbeilauf an einem Sensor erfaßt wird. Durch Steuern der Umlaufgeschwindigkeit des Transferbandes wird das Erfassungssignal der Marken zu einem Zeilensynchronisationssignal in einer festen Phasenbeziehung gehalten. Hierzu ist ein erheblicher Schaltungsaufwand erforderlich.

Eine weitere Druckeinrichtung, bei der verschiedenfarbige Teilbilder deckungsgleich umgedruckt werden, ist aus der DE 198 06 551 bekannt. Bei dieser Druckeinrichtung wird zu jedem Teilbild eine Marke auf eine Papierbahn als Aufzeichnungsträger gedruckt. Die Reflektivität der deckungsgleich übereinandergedruckten Marken wird zum Überprüfen der Ausrichtung der einzelnen Teilbilder zueinander gemessen. An Hand dieses Überprüfungsergebnisses wird die Ansteuerung der einzelnen Druckwerke geregelt. Auch bei dieser Druckeinrichtung ist ein erheblicher Schaltungsaufwand erforderlich. Ein positionsgenaues Drucken in ein Formularfenster läßt sich bei dieser bekannten Druckeinrichtung nicht erreichen.

Bei einer aus der DE 38 08 620 bekannten Druckeinrichtung wird die Vorderkante eines blattförmigen Aufzeichnungsträgers mit einem Sensor erkannt und abhängig von diesem Erkennen der Vorschub des Aufzeichnungsträgers gesteuert.

Dadurch läßt sich zwar ein positionsgenaues Drucken in ein Formularfenster bei einem blattförmigen Aufzeichnungsträger erreichen, bei einem bandförmigen Aufzeichnungsträger führt dies aber nicht zu dem gewünschten Erfolg.

In der EP 0 281 055 ist eine Druckeinrichtung angegeben, bei der ein Positionsgeber für eine Trommel vorgesehen ist. Auch diese Druckeinrichtung läßt sich nur für blattförmige Aufzeichnungsträger verwenden.

Aus dem Patent Abstract of Japan JP-A-06027829 sind Komponenten einer Druckeinrichung bekannt, bei der auf einem Transferband eine Marke aufgebracht wird, die zusammen mit dem Transferband an einem Sensor vorbeibewegt wird. Mit Hilfe einer Steuerung wird der Vorbeilauf der Marke erfaßt und die Umlaufgeschwindigkeit des Transferbandes bestimmt. Abhängig vom Ergebnis der Bestimmung der Umlaufgeschwindigkeit wird mit Hilfe einer weiteren Steuerung auf einen Antriebsmotor eingewirkt, um diese Umlaufgeschwindigkeit des Transferbandes auf einen vorbestimmten Wert zu korrigieren. Auf diese Weise ist sichergestellt, daß das Transferband eine vorbestimmte Umlaufgeschwindigkeit einhält.

Es ist Aufgabe der Erfindung eine Druckeinrichtung anzugeben, die eine nicht ordnungsgemäße Übertragung von Tonerbildern erkennt.

Die Aufgabe wird gelöst durch eine elektrographische Druckeinrichtung mit mindestens einem Druckwerk mit einem Tonerbildträger, auf dessen Umfangsfläche Toner gemäß einer bildförmigen Verteilung auftragbar ist, wobei der Tonerbildträger einen Fotoleiter, dessen äußere Umfangsfläche mit einem latenten Ladungsbild aufladbar ist, und ein Transferband hat, auf das der auf dem Fotoleiter vorhandene Toner an einer ersten Umdruckstelle übertragbar ist, Mittel vorgesehen sind, durch die ein Trägermaterial so an dem Transferband vorbeigeführt wird, daß der darauf angeordnete Toner an einer zweiten Umdruckstelle auf das Trägermaterial übertragbar ist, längs eines Umfangsabschnittes des Fotoleiters eine Druckvorrichtung zum Erzeugen des Tonerbildes angeordnet ist, die mindestens eine Marke auf den Fotoleiter druckt, mindestens ein Sensor am Transferband angeordnet ist, der den Vorbeilauf der Marke erfaßt, eine Steuerung die Laufzeit der Marke vom Druckzeitpunkt der Druckvorrichtung bis zum Erfassungszeitpunkt am Sensor ermittelt, und abhängig von der Laufzeit auf den Transport des bandförmigen Trägermateriales steuernd einwirkt.

Bei der Erfindung bewegt die Marke sich im eingeschwungenen Zustand vom Erfassungszeitpunkt bis zum Umdruckzeitpunkt mit konstanter Geschwindigkeit. Deshalb kann aus der Laufzeit die Zeit ermittelt werden, die das Tonerbild bis zum Umdrucken auf das Trägermaterial benötigt. Wenn sich infolge einer Anderung des Schlupfes, z.B. aufgrund geänderter Umgebungstemperatur, die Druckqualität verschlechtert, bewirkt diese Schlupfänderung auch eine Änderung der Laufzeit, die von der Steuerung überwacht wird. Damit wird indirekt eine Änderung des Schlupfes erkannt und der Druckvorgang kann entsprechend gesteuert werden. Z.B. kann auf den Transport des Trägermaterials abhängig von der Laufzeit steuernd eingewirkt werden, beispielsweise durch Anhalten des Druckbetriebes oder durch Nachsteuern der Transportgeschwindigkeit.

Bei einer Weiterbildung der Erfindung wird die Laufzeit mit einem vorgegebenen Sollwert verglichen, bei dessen Überschreitung oder Unterschreitung ein Signal erzeugt wird. Bei einer Abweichung von dem vorgegebenen Sollwert hat sich der Schlupf geändert, oder es sind Veränderungen in der Mechanik aufgetreten. Abhängig von dem erzeugten Signal kann steuernd auf den Transport des bandförmigen Trägermaterials eingewirkt werden. Abhängig von dem Signal kann bei einem Ausführungsbeispiel der Erfindung der Betrieb der Druckeinrichtung unterbrochen werden. Dadurch wird das Drucken von Ausschuß vermieden.

Gemäß einem anderen Beispiel der Erfindung wird in einem Einmeßvorgang die Grundzeit ermittelt, die das von der Druckvorrichtung aufgebrachte Tonerbild benötigt, um an der zweiten Umdruckstelle umgedruckt zu werden. Die erwähnte Sollzeit wird dann auf der Grundlage der Grundzeit bestimmt. Z.B. kann die Sollzeit 98% der Grundzeit betragen. Wenn die Laufzeit der Marke in diesem Fall mit der Sollzeit übereinstimmt, ist sichergestellt, daß das Tonerbild genau an der gewünschten Stelle auf das Trägermaterial umgedruckt wird.

Bei einer Weiterbildung der Erfindung wird die Grundzeit bei Auftreten des Signals erneut ermittelt. Das Signal wird wie erwähnt bei einem Abweichen der Laufzeit von der Sollzeit erzeugt. Das bedeutet, daß sich die Grundzeit geändert hat und die Tonerbilder nicht mehr an der gewünschten Stelle auf das Trägermaterial gedruckt werden. Die Grundzeit muß somit neu ermittelt und der Transport des bandförmigen Trägermaterials entsprechend dem geänderten Schlupf gesteuert werden. Z.B. kann die Zeit zwischen dem Erzeugen des latenten Bildes und dem Starten des Transportes des Trägermateriales an die veränderte Grundzeit angepaßt werden.

Vorzugsweise ist der Sensor nahe der zweiten Umdruckstelle angeordnet. Dann ist die Abweichung der Laufzeit von der Grundzeit besonders klein. Dadurch läßt sich das Tonerbild sehr präzise auf dem Trägermaterial plazieren.

Eine Weiterbildung zeichnet sich dadurch aus, daß die Druckvorrichtung mindestens eine Bilderzeugungseinheit zum Erzeugen eines latenten Ladungsbildes auf dem Fotoleiter und mindestens eine Entwicklerstation hat, die das Ladungsbild mit Toner einfärbt. Dadurch läßt sich ein gleichmäßiges Druckbild mit hoher Auflösung erzielen. Die Druckvorrichtung kann auch mehrere Entwicklerstationen haben, wodurch ein Mehrfarbendruck möglich wird.

Bei einer Variante der Erfindung ist ein zweites Druckwerk zum Erzeugen eines Tonerbildes auf der von dem ersten Druckwerk abgewandten Seite des Trägermaterials vorgesehen. Auf diese Weise ist ein Duplexdruck möglich, wobei dann beide Seiten des Trägermaterials gleichzeitig bedruckt werden.

Gemäß einem weiteren Aspekt der Erfindung hat die elektrographische Druckeinrichtung mindestens ein Druckwerk mit einem Tonerbildträger, auf dessen Umfangsfläche Toner gemäß einer bildförmigen Verteilung auftragbar ist, wobei der Tonerbildträger einen Fotoleiter, dessen äußere Umfangsfläche mit einem latenten Ladungsbild aufladbar ist, und ein Transferband hat, auf das der auf dem Fotoleiter vorhandene Toner an einer ersten Umdruckstelle übertragbar ist, Mittel vorgesehen sind, durch die ein Trägermaterial so an dem Transferband vorbeigeführt wird, daß der darauf angeordnete Toner an einer zweiten Umdruckstelle auf das Trägermaterial übertragbar ist, längs eines Umfangsabschnittes des Fotoleiter eine Druckvorrichtung zum Erzeugen des Tonerbildes angeordnet ist, auf dem Transferband mindestens eine Marke angeordnet ist, mindestens ein Sensor am Transferband angeordnet ist, der den Vorbeilauf der Marke erfaßt, eine Steuerung die Umlaufzeit der Marke auf dem Transferband ermittelt, und abhängig von der Umlaufzeit auf die Druckvorrichtung steuernd einwirkt.

Bei einer solchen Druckeinrichtung nach der Erfindung können aufeinander folgende Tonerbilder deckungsgleich auf das Transferband umgedruckt werden. Die Umlaufzeit der Marke wird anhand des Erfassens des Vorbeilaufs der Marke an dem Sensor von der Steuerung bestimmt, wobei sich die Umlaufzeit bei einer Änderung des Schlupfes bzw. bei einer Änderung der Länge des Transferbandes ebenfalls ändert. Dadurch wird eine Schlupfänderung bzw. eine Längenänderung des Bandes erkannt, und der Druckvorgang kann abhängig von der Umlaufzeit gesteuert werden. Obwohl der Schlupf selbst bzw. die Längenänderung des Transferbandes nicht bestimmt wird, lassen sich so die Tonerbilder präzise auf diesem anordnen.

Vorzugsweise wird die Zeit zwischen dem Aufbringen zweier aufeinander folgender Tonerbilder auf den Fotoleiter auf der Grundlage der Umlaufzeit ermittelt. Der Fotoleiter und das Transferband laufen dabei mit gleicher, konstanter Geschwindigkeit. So können die Tonerbilder besonders einfach genau auf dem Transferband plaziert werden.

Bei einer Weiterbildung wird die Umlaufzeit in einem Einmeßvorgang bestimmt. Dadurch steht für die folgenden Druckvorgänge eine Umlaufzeit zur Verfügung, auf deren Grundlage die Zeit zwischen dem Aufbringen zweier aufeinander folgender Tonerbilder auf das Fotoleiterband bestimmt werden kann. Vorzugsweise wird parallel zu jedem Druckvorgang ein Einmeßvorgang durchgeführt. So kann die Druckvorrichtung besonders schnell und genau gesteuert werden.

In einem Sammelmodus wird das Transferband wiederholt an der ersten Umdruckstelle vorbeigeführt, und bei jedem erneuten Vorbeiführen wird dann ein Tonerbild auf das Transferband auf das vorherige Tonerbild übertragen. Auf diese Weise können Tonerbilder besonders einfach überlagert werden. Eine Reinigungsvorrichtung des Transferbandes sollte dabei von diesem weggeschwenkt sein.

Das Transferband wird bei jedem wiederholten Vorbeiführen von dem Trägermaterial weggeschwenkt, damit ein Verschmutzen des Trägermaterials und ein Verschmieren der Tonerbilder auf dem Transferband vermieden wird.

Eine Weiterbildung zeichnet sich dadurch aus, daß auf der Grundlage der Umlaufzeit die Zeit zwischen dem Aufbringen zweier aufeinander folgender Tonerbilder auf den Fotoleiter so eingestellt wird, daß sie beim Vorbeiführen des Transferbandes an der ersten Umdruckstelle deckungsgleich umgedruckt werden. Das Transferband läuft mit konstanter Geschwindigkeit, und eine Änderung der Umlaufzeit bedeutet dann, daß sich die Länge des Transferbandes geändert hat. Damit die Tonerbilder deckungsgleich umgedruckt werden können, muß somit die Zeit zwischen dem Aufbringen zweier aufeinander folgender Tonerbilder auf den Fotoleiter verändert werden.

Die Marke kann fest auf dem Transferband angeordnet sein. Z.B. kann ein spiegelndes Plättchen auf das Transferband aufgeklebt oder genietet sein, oder die Marke kann ein Schlitz in dem Transferband sein. Dadurch wird eine lange Lebensdauer und eine hohe Genauigkeit der Bestimmung der Umlaufzeit gewährleistet.

Bei einer Weiterbildung ist als Sensor ein Reflexsensor vorgesehen, der den Vorbeilauf der Tonermarke erfaßt. Dadurch ergibt sich ein einfacher Aufbau.

Im folgenden wird ein Ausführungsbeispiel der Erfindung anhand der Zeichnung näher erläutert. Es zeigen:
- Fig. 1: ein Ausführungsbeispiel einer Druckeinrichtung mit einem Sensor zum Erfassen einer Marke,
- Fig.2: eine schematische Ansicht des Ablaufs eines Druckvorganges der Druckeinrichtung,
- Fig.3: ein anderes Ausführungsbeispiel zum mehrfarbigen Drucken, und
- Fig.4: einen Ablauf eines Sammelmodus des Ausführungsbeispieles nach Fig.3.

Figur 1 zeigt ein Ausführungsbeispiel einer Druckeinrichtung mit einem ersten Druckwerk 10 und mit einem zweiten Druckwerk 12, die an voneinander abgewandten Flächen einer Papierbahn 14 angeordnet sind. Die Papierbahn 14 wird von einer Antriebsrolle 16 in die durch den Pfeil A angedeutete Richtung vorwärts bewegt. Sie kann durch die Antriebsrolle 16 auch wieder zurückgezogen werden, um z.B. einen definierten Neustart zu realisieren. In Vorwärtsrichtung hinter den Druckwerken 10, 12 sind eine Fixierstation 18 und eine Kühleinrichtung 20 in dieser Reihenfolge längs der Papierbahn 14 angeordnet. Die Druckeinrichtung und ihre Funktion ist im Detail in der WO 98/39691 beschrieben, die Bestandteil der Offenbarung dieser Anmeldung ist.

Das erste Druckwerk 10 hat ein erstes Fotoleiterband 22, das über Rollen läuft, auf die hier nicht weiter eingegangen wird, und das sich in der durch den Pfeil B angedeuteten Richtung bewegt. An dem ersten Fotoleiterband 22 ist ein erster Zeichengenerator 24 und eine erste Entwicklerstation 26 angeordnet. An einer ersten Umdruckstelle 28 steht das erste Fotoleiterband 22 mit einem ebenfalls über nicht näher erläuterte Rollen geführten ersten Transferband 30 in Kontakt, das sich in Richtung des Pfeiles C bewegt.

An einer zweiten Umdruckstelle 32 steht das erste Transferband 30 mit der in Figur 1 oberen Fläche der Papierbahn 14 in Kontakt. Nahe der zweiten Umdruckstelle 32 ist eine erste Reflexlichtschranke 34 am ersten Transferband 30 in dessen Bewegungsrichtung vor der zweiten Umdruckstelle 32 angeordnet.

Das zweite Druckwerk 12 ist ähnlich wie das erste Druckwerk 10 aufgebaut. Es hat ein zweites Fotoleiterband 36, einen zweiten Zeichengenerator 38 und eine zweite Entwicklerstation 40, wobei das zweite Fotoleiterband 36 sich in Richtung des Pfeiles D bewegt und an einer dritten Umdruckstelle 42 mit einem zweiten Transferband 44 in Kontakt steht. Dieses bewegt sich in Richtung des Pfeiles E und steht an einer vierten Umdruckstelle 46 mit der in Figur 1 unteren Fläche der Papierbahn 14 in Kontakt. Eine zweite Reflexlichtschranke 48 ist nahe der vierten Umdruckstelle 46 am zweiten Transferband 44 angeordnet.

Die Druckeinrichtung hat eine Gerätesteuerung GS zum Steuern des Druckbetriebs. Die Gerätesteuerung GS ist mit einem Bedienfeld B verbunden, mit dem dieser Druckbefehle eingegeben werden können. Eine Steuerung ST ist mit der Gerätesteuerung GS verbunden. Die Steuerung ST, die Gerätesteuerung GS und das Bedienfeld B sowie deren Funktion sind in der WO 98/39691 näher beschrieben. Die Steuerung ST ist mit den Zeichengeneratoren 24, 38, den Reflexlichtschranken 34, 48 und mit der Antriebsrolle 16 über Signalleitungen bzw. Steuerleitungen verbunden, die wegen besserer Übersicht in Figur 1 weggelassen sind.

Im folgenden wird die Arbeitsweise des ersten Druckwerkes 10 erläutert. Für das zweite Druckwerk 12 gilt entsprechendes. Auf das erste Fotoleiterband 22 wird von dem ersten Zeichengenerator 24 ein latentes Ladungsbild aufgebracht. Der Zeichengenerator 24 kann ein LED-Zeichengenerator sein, wie er z.B. in der WO 98/39691 beschrieben ist, oder er kann das latente Bild mittels Laserdioden erzeugen. Dieses Ladungsbild wird von der ersten Entwicklerstation 26 mit Toner eingefärbt.

Das Tonerbild wird an der ersten Umdruckstelle 28 auf das erste Transferband 30 umgedruckt. An der zweiten Umdruckstelle 32 wird das Tonerbild auf die Papierbahn 14 umgedruckt und in der Fixierstation 18 fixiert. Die durch das Fixieren aufgeheizte Papierbahn 14 wird anschließend in der Kühleinrichtung 20 abgekühlt.

Zusätzlich wird von dem ersten Zeichengenerator 24 jeweils zu Beginn eines jeden Bildes eine Marke außerhalb des eigentlichen Druckbereiches auf das erste Fotoleiterband 22 als latentes Bild aufgebracht. Diese Marken werden gleichfalls an der ersten Entwicklerstation 26 mit Toner eingefärbt und an der ersten Umdruckstelle 28 auf das erste Transferband 30 umgedruckt. Diese Tonermarken werden von der ersten Reflexlichtschranke 34 erfaßt. Abhängig von ihrem Erfassungszustand erzeugt diese ein Signal, das an die Steuerung ST übertragen wird.

In einem Einmeßvorgang wird die Grundzeit bestimmt, die ein Druckbild vom Druckzeitpunkt am ersten Zeichengenerator 24 bis zum Umdruckzeitpunkt auf die Papierbahn 14 an der zweiten Umdruckstelle 32 benötigt. Das Fotoleiterband 22, das Transferband 30 und die Papierbahn bewegen sich mit der gleichen konstanten Geschwindigkeit. Der Transport der Papierbahn 14 wird mit einer derartigen zeitlichen Verzögerung abhängig von dieser Grundzeit gestartet, daß die Tonerbilder an der zweiten Umdruckstelle 32 genau in die gewünschten Formularfenster umgedruckt werden.

Damit die Abweichung der Laufzeit der Tonermarke vom Druckzeitpunkt am ersten Zeichengenerator 24 bis zum Erfassungszeitpunkt an der ersten Reflexlichtschranke 34 von der Grundzeit möglichst klein ist, ist die erste Reflexlichtschranke 34 so dicht wie möglich bei der zweiten Umdruckstelle 32 angeordnet. Damit ist der größte Teil der Strecke, z.B. 98%, überwacht, die das Tonerbild bis zum Umdrucken auf die Papierbahn 14 zurücklegt. Die Sollzeit wird dann als 98% der Grundzeit festgelegt. Das Druckbild wird dann mit der gewünschten Genauigkeit in das Formular auf der Papierbahn gedruckt, wenn die gemessene Laufzeit der Sollzeit entspricht. Wenn hinreichend Platz vorhanden ist, kann die Reflexlichtschranke 34 auch unmittelbar an der zweiten Umdruckstelle 32 angeordnet sein.

Überschreitet oder unterschreitet die gemessene Laufzeit einen vorbestimmten Grenzwert, wird der Druckbetrieb unterbrochen. Die Papierbahn 14 wird soweit zurückgezogen, daß bei erneutem Starten des Druckvorganges das Drucken ohne Freilassung einer Lücke an der letzten Druckposition fortgesetzt werden kann. Anschließend wird ein neuer Einmeßvorgang durchgeführt. Hierzu kann die oben beschriebene Prozedur erneut durchgeführt werden, oder die neue Grundzeit kann aus der letzten gemessenen Laufzeit bzw. aus dem Mittelwert der letzten gemessenen Laufzeiten ermittelt werden. Ein neuer Start des Druckvorganges wird dann auf der Grundlage dieser neuen Grundzeit durchgeführt.

Figur 2 zeigt den zeitlichen Ablauf des gerade beschriebenen Vorganges. Als Abszisse ist die Zeit t und als Ordinate ist die Geschwindigkeit P der Papierbahn 14 aufgetragen. Zu einem Zeitpunkt T0 befindet sich die Papierbahn 14 in Ruhe, und der erste Zeichengenerator 24 beginnt, die vier Druckseiten So1 bis So4 auf das erste Fotoleiterband 22 zu schreiben. Der zweite Zeichengenerator 38 beginnt zu einem späteren Zeitpunkt T1 vier Seiten Su1 bis Su4 auf das zweite Fotoleiterband 36 zu schreiben, weil die Grundzeit für das zweite Druckwerk 12 kleiner ist als die für das erste Druckwerk 10. In einem Bereich B1 bis zu einem Zeitpunkt T2 ist die Papierbahn 14 in Ruhe. Dann in einem Bereich B2 bis zu einem Zeitpunkt T3 wird sie auf ihre Endgeschwindigkeit beschleunigt.

In einem Bereich B3 werden die Seiten So1 bis So4 an der zweiten Umdruckstelle 32 und die Seiten Su1 bis Su4 an der vierten Umdruckstelle 46 auf die Papierbahn 14 umgedruckt. Wenn die Steuerung dabei eine Abweichung der gemessenen Laufzeit von der Sollzeit feststellt, wird der Druckbetrieb zu einem Zeitpunkt T4 unterbrochen. In einem Bereich B4 bis zu einem Zeitpunkt T5 wird die Papierbahn 14 angehalten und soweit zurückgezogen, daß bei einem neuen Anfahren eine neue Druckseite in den dafür vorgesehenen Bereich des nächsten unbedruckten Formulars umgedruckt werden kann.

Während des gerade beschriebenen Vorgangs hat die Steuerung die neue Grundzeit ermittelt und läßt den ersten Zeichengenerator 24 zu einem Zeitpunkt T6 beginnen, vier weitere Seiten So5 bis So8 auf das erste Fotoleiterband zu schreiben. Zu einem späteren Zeitpunkt T7 beginnt auch der zweite Zeichengenerator 38, vier weitere Seiten Su5 bis Su8 auf das zweite Fotoleiterband 36 zu schreiben.

Abhängig von der neuen Grundzeit bleibt die Papierbahn in einem Bereich B5 bis zu einem Zeitpunkt T8 in Ruhe und wird in einem Bereich B6 wieder auf ihre Endgeschwindigkeit beschleunigt. Ab dem Zeitpunkt T9 werden dann die Seiten So5 bis So8 an der zweiten Umdruckstelle 32 und die Seiten Su5 bis Su8 an der vierten Umdruckstelle 46 in einem Bereich B7 auf die Papierbahn 14 umgedruckt.

Figur 3 zeigt ein zweites Ausführungsbeispiel einer elektrographischen Druckeinrichtung mit einem ersten Druckwerk 50 und mit einem zweiten Druckwerk 52 ähnlich dem ersten Druckwerk 10 und dem zweiten Druckwerk 12 des ersten Ausführungsbeispieles in Figur 1. Gleiche Elemente haben die gleichen Bezugszeichen wie dort. Statt der ersten Entwicklerstation 26 sind hier fünf Entwicklerstationen 26a bis 26e an dem ersten Fotoleiterband 22 angeordnet, und statt der zweiten Entwicklerstation 40 sind hier ebenfalls fünf Entwicklerstationen 40a bis 40e an dem zweiten Fotoleiterband 36 angeordnet.

An dem ersten und an dem zweiten Transferband 30, 44 ist jeweils ein nicht eingezeichnetes Spiegelplättchen als Marke fest angebracht. Zum Erfassen des Vorbeilaufs der Marke sind eine erste Reflexlichtschranke 54 und eine zweite Reflexlichtschranke 56 jeweils am ersten Transferband 30 und am zweiten Transferband 44 angeordnet.

Der Druckvorgang des zweiten Ausführungsbeispiels entspricht dem des ersten Ausführungsbeispiels. Darüber hinaus kann bei dem zweiten Ausführungsbeispiel aber in der Betriebsart "Sammelmodus" ein mehrfarbiges Druckbild auf der Papierbahn 14 erzeugt werden. Dieser Sammelmodus ist im Detail in der WO 98/39691 beschrieben. Der Ablauf eines solchen Sammelmodus wird im folgenden lediglich für das erste Druckwerk 50 erläutert. Für das zweite Druckwerk 52 gilt entsprechendes.

Der Transport der Papierbahn 14 wird angehalten und diese soweit zurückgezogen, daß bei erneutem Anfahren des Papiertransportes an der zweiten Umdruckstelle 32 auf das folgende unbedruckte Formular auf der Papierbahn 14 umgedruckt werden kann. Von dem ersten Zeichengenerator 24 werden bei einem ersten Umlauf des ersten Fotoleiterbandes 22 vier latente Bilder entsprechen vier Druckseiten auf diesem erzeugt. Diese vier latenten Bilder werden von der Entwicklerstation 26a mit Toner in einer ersten Farbe eingefärbt. An der ersten Umdruckstelle 28 werden diese vier Tonerbilder mit der ersten Farbe auf das erste Transferband 30 übertragen.

Zu Beginn des Sammelmodus wird das erste Transferband 30 an der zweiten Umdruckstelle 32 von der Papierbahn 14 weggeschwenkt, damit die Tonerbilder beim Vorbeilaufen an der Papierbahn 14 nicht verwischen oder diese verschmieren. Die erste Reflexlichtschranke 54 erfaßt die Marke auf dem ersten Transferband 30 und gibt entsprechend ihres Erfassungszustandes ein Signal an eine Steuerung weiter. Die Steuerung ist ähnlich wie bei dem ersten Ausführungsbeispiel, in Figur 3 aber nicht eingezeichnet. Sie ermittelt aus den Signalen die Umlaufzeit der Marke und bildet daraus einen Mittelwert. Das erste Fotoleiterband 22 und das erste Transferband 30 laufen mit der gleichen, konstanten Geschwindigkeit um, und aus der Umlaufzeit der Marke wird der Zeitpunkt ermittelt, zu dem der erste Zeichengenerator 24 beginnen muß, vier weitere latente Bilder entsprechend vier weiteren Druckseiten auf dem ersten Fotoleiterband 22 zu erzeugen, damit diese deckungsgleich auf die vier Tonerbilder auf das erste Transferband 30 umgedruckt werden.

Der erste Zeichengenerator 24 beginnt zu dem angegebenen Zeitpunkt damit, in einem zweiten Umlauf des ersten Fotoleiterbandes 22 weitere vier latente Bilder entsprechend vier weiteren Druckseiten auf dem ersten Fotoleiterband 22 zu erzeugen. Von der Entwicklerstation 26b werden diese vier latenten Bilder mit Toner in einer zweiten Farbe eingefärbt und an der ersten Umdruckstelle 28 auf das erste Transferband 30 deckungsgleich auf die vier Tonerbilder mit der ersten Farbe umgedruckt.

In ähnlicherer Weise können nacheinander bei einem dritten, einem vierten und bei einem fünften Umlauf des ersten Fotoleiterbandes 22 jeweils vier weitere latente Bilder von dem ersten Zeichengenerator 24 auf dem Fotoleiterband 22 erzeugt, von den Entwicklerstationen 26c, 26d, 26e mit Toner einer dritten, einer vierten und einer fünften Farbe eingefärbt und an der ersten Umdruckstelle 28 deckungsgleich auf die vier Tonerbilder mit der ersten und der zweiten Farbe auf das erste Transferband 30 umgedruckt werden.

Bei diesem Verfahren können Tonerbilder mit mehreren Farben im Sammelmodus deckungsgleich auf dem ersten Transferband 30 umgedruckt werden. Anschließend wird das erste Transferband 30 an der zweiten Umdruckstelle 32 wieder an die Papierbahn 14 geschwenkt, und der Papiertransport wird erneut derart gestartet, daß die vier mehrfarbig deckungsgleich auf dem ersten Transferband 30 umgedruckten Seiten auf die gewünschte Position auf der Papierbahn 14 umgedruckt werden können. Der Sammelmodus ist damit beendet, und es kann im folgenden ein neuer Sammelmodus gestartet oder kontinuierlich in einer Farbe weiter gedruckt werden.

Parallel zu dem Sammelmodus des ersten Druckwerkes 10 kann das zweite Druckwerk 52 einen ähnlichen Sammelmodus ausführen. Es kann auch eine andere Anzahl Entwicklerstationen je Fotoleiterband verwendet werden.

Figur 4 zeigt einen Ablauf im Sammelmodus beim Ausführungsbeispiel nach Figur 3. Als Abszisse ist die Zeit t und als Ordinate die Geschwindigkeit P der Papierbahn 14 aufgetragen. Ähnlich wie in Figur 2. beginnt der erste Zeichengenerator 24 zu einem Zeitpunkt T0, fünf Druckseiten als latente Bilder auf dem erste Fotoleiterband 22 zu erzeugen. Danach wird der Sammelmodus gestartet, bei dem während der Zeit T_{TF1}, die das erste Transferband 30 für einen Umlauf benötigt, vier latente Bilder entsprechend vier Druckseiten von dem ersten Zeichengenerator 24 auf dem ersten Fotoleiterband 22 erzeugt und von einer der Entwicklerstationen, z.B. der Entwicklerstation 26b, mit rotem Toner eingefärbt werden.

In einem zweiten Durchgang wird ein latentes Bild auf dem Fotoleiterband 22 erzeugt und z.B. von der Entwicklerstation 26c mit grünen Toner eingefärbt, weil nur die vierte Seite grün enthalten soll, und in einem dritten Durchgang werden wieder vier latente Bilder entsprechend vier Druckseiten erzeugt und von der Entwicklerstation 26c mit schwarzem Toner eingefärbt.

Zu einem Zeitpunkt T1 nach dem Zeitpunkt T0 beginnt auch der zweite Zeichengenerator 38, fünf latente Bilder auf dem zweiten Fotoleiterband 36 zu erzeugen. Anschließend beginnt das zweite Druckwerk 12 ebenfalls einen Sammelmodus, wobei bei einem ersten Durchlauf des zweiten Transferbandes 44 während der Zeit T_{TF2} zwei latente Bilder erzeugt werden, die die Entwicklerstation 40b mit grünem Toner einfärbt. Bei einem zweiten Durchlauf werden zwei und bei einem dritten Durchlauf vier latente Bilder, jeweils während der Zeit T_{TF2,} erzeugt, die von der Entwicklerstation 40a bzw. 40c mit rotem bzw. mit schwarzem Toner eingefärbt werden.

Ähnlich wie bei Figur 2 wird vom Zeitpunkt T2 bis zum Zeitpunkt T3 die Papierbahn auf ihre Endgeschwindigkeit beschleunigt. Im Bereich B8 werden dann jeweils die ersten fünf Tonerbilder an der zweiten bzw. vierten Umdruckstelle 32, 46 auf die Papierbahn 14 umgedruckt. Im Bereich B9 sind das erste und das zweite Transferband 30, 44 von der Papierbahn 14 weggeschwenkt und es erfolgt an der zweiten bzw. an der vierten Umdruckstelle 32, 46 kein Umdrucken von Tonerbildern auf die Papierbahn 14. Diese wird zwischen den Zeitpunkten T4 und T5 zurückgezogen und bleibt dann bis zum Zeitpunkt T8 in Ruhe. Bis zum Zeitpunkt T9 wird die Papierbahn 14 wieder auf ihre Endgeschwindigkeit beschleunigt, und die Transferbänder 30, 44 werden wieder an die Papierbahn 14 geschwenkt.

Im Bereich B10 werden die während des Sammelmodus auf die Transferbänder 30, 44 umgedruckten Tonerbilder an den Umdruckstellen 32, 46 auf die Papierbahn 14 umgedruckt. Im Anschluß daran kann ohne Unterbrechung einfarbig weiter gedruckt werden. In Figur 4 werden bis zum Zeitpunkt T10 fünf weitere Druckseiten mit schwarzem Toner umgedruckt. Danach wird die Papierbahn wieder angehalten und zurückgezogen.

Damit kurzfristige Gleichlaufschwankungen der Fotoleiterbänder 22, 36 und der Transferbänder 30, 44 möglichst gering ausfallen und nur einen geringen Einfluß auf die Druckqualität haben, beträgt die Länge der einzelnen Bänder jeweils ein Vielfaches des Umfangs der Rollen, auf denen die Bänder jeweils laufen.

Die beiden vorgestellten Ausführungsbeispiele lassen sich auch kombinieren. In diesem Fall steht eine Druckeinrichtung zur Verfügung, mit der mit hoher Geschwindigkeit präzise auf ein Formular gedruckt werden kann. Bei Bedarf kann dieser Druck auch mehrfarbig erfolgen.

Bei den dargestellten Ausführungsbeispielen wird als Trägermaterial ein Trägerband in Form einer kontinuierlichen Papierbahn 14 verwendet. Die Erfindung ist jedoch auch in Druckeinrichtungen einsetzbar, bei denen als Trägermaterial Einzelblätter verwendet werden. Anstelle des Fotoleiterbandes 22, 36 ist auch die Verwendung einer Fotoleitertrommel mög-. lich.

Die vorstehend beschriebene Druckeinrichtung steht in engem Zusammenhang mit der deutschen Patentanmeldung 198 56 146.6.

### Bezugszeichenliste

- 10: erstes Druckwerk
- 12: zweites Druckwerk
- 14: Papierbahn
- 16: Antriebsrolle
- 18: Fixierstation
- 20: Kühleinrichtung
- 22: erstes Fotoleiterband
- 24: erster Zeichengenerator
- 26: erste Entwicklerstation
- 26a bis 26e: xEntwicklerstation
- 28: erste Umdruckstelle
- 30: erstes Transferband
- 32: zweite Umdruckstelle
- 34: erste Reflexlichtschranke
- 36: zweites Fotoleiterband
- 38: zweiter Zeichengenerator
- 40: zweite Entwicklerstation
- 40a bis 40e: Entwicklerstation
- 42: dritte Umdruckstelle
- 44: zweites Transferband
- 46: vierte Umdruckstelle
- 48: zweite Reflexlichtschranke
- 50: erstes Druckwerk
- 52: zweites Druckwerk
- 54: erste Reflexlichtschranke
- 56: zweite Reflexlichtschranke

## Patentansprüche

1. Elektrographische Druckeinrichtung mit mindestens einem Druckwerk (10, 12) mit einem Tonerbildträger, auf dessen Umfangsfläche Toner gemäß einer bildförmigen Verteilung auftragbar ist,
wobei der Tonerbildträger einen Fotoleiter (22, 36), dessen äußere Umfangsfläche mit einem latenten Ladungsbild aufladbar ist, und ein Transferband (30, 44) hat, auf das der auf dem Fotoleiter (22, 36) vorhandene Toner an einer ersten Umdruckstelle (28, 42) übertragbar ist,
Mittel vorgesehen sind, durch die ein Trägermaterial (14) so an dem Transferband (30, 44) vorbeigeführt wird, daß der darauf angeordnete Toner an einer zweiten Umdruckstelle (32, 46) auf das Trägermaterial (14) übertragbar ist,
längs eines Umfangsabschnittes des Fotoleiters (22, 36) eine Druckvorrichtung zum Erzeugen des Tonerbildes angeordnet ist, die mindestens eine Marke auf den Fotoleiter (22, 36) druckt,
mindestens ein Sensor (34, 48) am Transferband (30, 44) angeordnet ist, der den Vorbeilauf der Marke erfaßt,
eine Steuerung die Laufzeit der Marke vom Druckzeitpunkt der Druckvorrichtung bis zum Erfassungszeitpunkt am Sensor (34, 48) ermittelt, und
abhängig von der Laufzeit auf den Transport des Trägermateriales (14) steuernd einwirkt.

2. Druckeinrichtung nach Anspruch 1, wobei die Steuerung die Laufzeit mit einem vorgegebenen Sollwert vergleicht, und bei dessen Überschreitung oder Unterschreitung ein Signal erzeugt.

3. Druckeinrichtung nach Anspruch 2, wobei die Steuerung abhängig von dem Signal der Betrieb der Druckeinrichtung unterbricht.

4. Druckeinrichtung nach Anspruch 2 oder 3, wobei die Steuerung in einem Einmeßvorgang die Grundzeit ermittelt, die das von der Druckvorrichtung aufgebrachte Tonerbild benötigt, um an der zweiten Umdruckstelle (32, 46) umgedruckt zu werden, und die Sollzeit auf der Grundlage der Grundzeit ermittelt.

5. Druckeinrichtung nach Anspruch 4, wobei die Steuerung bei Auftreten des Signals die Grundzeit erneut ermittelt.

6. Druckeinrichtung nach einem der vorhergehenden Ansprüche, wobei der Sensor (34, 48) im Bereich der zweiten Umdruckstelle (32, 46) angeordnet ist.

7. Druckeinrichtung nach einem der vorhergehenden Ansprüche, wobei als Sensor ein Reflexsensor (34, 48) vorgesehen ist, der den Vorbeilauf der Tonermarke erfaßt.

8. Druckeinrichtung nach einem der vorhergehenden Ansprüche, wobei die Druckvorrichtung mindestens eine Bilderzeugungseinheit (24, 38) zum Erzeugen eines latenten Ladungsbildes auf dem Fotoleiterband (22, 36) und mindestens eine Entwicklerstation (26, 40) hat, die das Ladungsbild mit Toner einfärbt.

9. Druckeinrichtung nach einem der vorhergehenden Ansprüche, wobei als Trägermaterial eine kontinuierliche Papierbahn (14) oder Einzelblattmaterial vorgesehen ist.

10. Druckeinrichtung nach einem der vorhergehenden Ansprüche, wobei der Fotoleiter eine Fotoleitertrommel oder ein Fotoleiterband (22, 36) ist.

11. Druckeinrichtung nach einem der vorhergehenden Ansprüche, wobei ein zweites (12) Druckwerk zum Erzeugen eines Tonerbildes auf der von dem ersten Druckwerk (10) abgewandten Seite des Trägermaterials (14) so angeordnet ist, daß ein Duplex-Druck möglich ist.

12. Elektrographische Druckeinrichtung mit mindestens einem Druckwerk (50, 52) mit einem Tonerbildträger, auf dessen Umfangsfläche Toner gemäß einer bildförmigen Verteilung auftragbar ist,
wobei der Tonerbildträger einen Fotoleiter (22, 36), dessen äußere Umfangsfläche mit einem latenten Ladungsbild aufladbar ist, und ein Transferband (30, 44) hat, auf das der auf dem Fotoleiter (22, 36) vorhandene Toner an einer ersten Umdruckstelle (28, 42) übertragbar ist,
Mittel vorgesehen sind, durch die ein Trägermaterial (14) so an dem Transferband (30, 44) vorbeigeführt wird, daß der darauf angeordnete Toner an einer zweiten Umdruckstelle (32, 46) auf das Trägermaterial (14) übertragbar ist,
längs eines Umfangsabschnittes des Fotoleiters (22, 36) eine Druckvorrichtung zum Erzeugen des Tonerbildes angeordnet ist,
auf dem Transferband (30, 44) mindestens eine Marke angeordnet ist, mindestens ein Sensor (54, 56) am Transferband (30, 44) angeordnet ist, der den Vorbeilauf der Marke erfaßt,
eine Steuerung die Umlaufzeit der Marke auf dem Transferband (30, 44) ermittelt, und
abhängig von der Umlaufzeit auf den durch die Druckvorrichtung bewirkten Druckvorgang steuernd einwirkt.

13. Druckeinrichtung nach Anspruch 12, wobei die Steuerung die Zeit zwischen dem Aufbringen zweier aufeinander folgender Tonerbilder auf den Fotoleiter (22, 36) auf der Grundlage der Umlaufzeit bestimmt.

14. Druckeinrichtung nach Anspruch 12 oder 13, wobei die Steuerung die Umlaufzeit in einem Einmeßvorgang bestimmt.

15. Druckeinrichtung nach einem der Ansprüche 12 bis 14, wobei die Druckvorrichtung mindestens eine Bilderzeugungseinheit (24, 38) zum Erzeugen eines latenten Ladungsbildes auf dem Fotoleiter (22, 36) und mindestens eine Entwicklerstation (26a bis 26e, 40a bis 40e) hat, die das Ladungsbild mit Toner einfärbt.

16. Druckeinrichtung nach einem der Ansprüche 12 bis 15, wobei Mittel vorgesehen sind, durch die das Transferband (30, 44) in einem Sammelmodus wiederholt an der ersten Umdruckstelle (28, 42) vorbeigeführt wird, und daß bei jedem erneuten Vorbeiführen ein Tonerbild auf das Transferband (30, 44) auf das vorherige Tonerbild übertragen wird.

17. Druckeinrichtung nach Anspruch 16, wobei Mittel vorgesehen sind, durch die das Transferband (30,44) bei jedem ten Vorbeiführen von dem Trägermaterial (14) weggeschwenkt ist.

18. Druckeinrichtung nach Anspruch 16 oder 17, wobei die Steuerung auf der Grundlage der Umlaufzeit die Zeit zwischen dem Aufbringen zweier aufeinander folgender Tonerbilder auf den Fotoleiter (22, 36) so einstellt , daß sie beim Vorbeiführen des Transferbandes (30, 44) an der ersten Umdruckstelle (28, 42) dekkungsgleich umgedruckt werden.

19. Druckeinrichtung nach Anspruch 18, wobei Mittel vorgesehen sind, durch die zwei aufeinander folgenden Tonerbilder jeweils von einer anderen Entwicklerstation (26a bis 26e, 40a bis 40e) mit Toner eingefärbt werden.

20. Druckeinrichtung nach einem der Ansprüche 12 bis 19, wobei die mindestens eine Marke fest auf dem Transferband (30, 44) angeordnet ist.

21. Druckeinrichtung nach einem der Ansprüche 12 bis 20, wobei als Sensor ein Reflexsensor (54, 56) vorgesehen ist, der den Vorbeilauf der Marke erfaßt.

22. Druckeinrichtung nach einem der Ansprüche 12 bis 21, wobei als Trägermaterial eine kontinuierliche Papierbahn (14) oder Einzelblattmaterial vorgesehen ist.

23. Druckeinrichtung nach einem der Ansprüche 12 bis 22, wobei der Fotoleiter eine Fotoleitertrommel oder ein Fotoleiterband (22, 36) ist.

24. Druckeinrichtung nach einem der Ansprüche 12 bis 23, wobei ein zweites Druckwerk (52) zum Erzeugen eines Tonerbildes auf der von dem ersten Druckwerk (50) abgewandten Seite des Trägermaterials (14) so vorgesehen ist, daß ein Duplex-Druck möglich ist.

## Claims

1. Electrographic printer device with at least one printing unit (10, 12) having a toner image carrier on whose circumferential surface toner can be applied according to an image-like distribution,
wherein the toner image carrier has a photoconductor (22, 36), whose outer circumferential surface can be charged with a latent charge image, and a transfer band (30, 44) onto which the toner present on the photoconductor (22, 36) can be transferred at a first transfer printing location (28, 42),
means are provided by which a carrier material (14) is conducted past the transfer band (30, 44) such that the toner arranged thereon can be transferred onto the carrier material (14) at a second transfer printing location (32, 46),
a printing mechanism for generating the toner image and that prints at least one mark onto the photoconductor (22, 36) is arranged along a circumferential section of the photoconductor (22, 36),
at least one sensor (34, 48) that acquires the passing of the mark is arranged at the transfer band (30, 44),
a controller determines the transit time of the mark from the printing time of the printing mechanism up to the acquisition time at the sensor (34, 48), and
depending on the transit time influences the transport of the carrier material (14) in controlling fashion.

2. Printer device according to claim 1, wherein the controller compares the transit time with a predetermined desired value and generates a signal if this value is exceeded or fallen below.

3. Printer device according to claim 2, wherein the controller interrupts the operation of the printer device dependent on the signal.

4. Printer device according to claim 2 or 3, wherein the controller determines in a comparative measuring operation the base time which the toner image applied by the printer device requires in order to be transfer-printed at the second transfer printing location (32, 46) and determines the desired time on the basis of the base time.

5. Printer device according to claim 4, wherein the controller re-determines the base time upon occurrence of the signal.

6. Printer device according to one of the preceding claims, wherein the sensor (34, 48) is arranged in the region of the second transfer printing location (32, 46).

7. Printer device according to one of the preceding claims, wherein a reflex sensor (34, 48) that acquires the passing of the toner mark is provided as a sensor.

8. Printer device according to one of the preceding claims, wherein the printer device has at least one image generating unit (24, 38) for generating a latent charge image on the photoconductor band (22, 36) and has at least one developer station (26, 40) that inks the charge image with toner.

9. Printer device according to one of the preceding claims, wherein a continuous paper web (14) or single sheet material is provided as a carrier material.

10. Printer device according to one of the preceding claims, wherein the photoconductor is a photoconductor drum or a photoconductor band (22, 36).

11. Printer device according to one of the preceding claims, wherein a second (12) printing unit for generating a toner image on that side of the carrier material (14) facing away from the first printing unit (10) is arranged such that a duplex printing is possible.

12. Electrographic printer device with at least one printing unit (50, 52) having a toner image carrier on whose circumferential surface toner can be applied according to an image-like distribution,
wherein the toner image carrier has a photoconductor (22, 36) whose outer circumferential surface can be charged with a latent charge image, and a transfer band (30, 44) onto which the toner present on the photoconductor (22, 36) can be transferred at a first transfer printing location (28, 42),
means are provided by which a carrier material (14) is conducted past the transfer band (30, 44) such that the toner arranged thereon can be transferred onto the carrier material (14) at a second transfer printing location (32, 46),
a printing mechanism for generating the toner image is arranged along a circumferential section of the photoconductor (22, 36),
at least one mark is arranged on the transfer band (30, 44),
at least one sensor (54, 56) that acquires the passing of the mark is arranged at the transfer band (30, 44),
a controller determines the revolution time of the mark on the transfer band (30, 44), and
depending on the revolution time, influences the printing operation effected by the printer device in controlling fashion.

13. Printer device according to claim 12, wherein the controller determines the time between the application of two successive toner images onto the photoconductor (22, 36) on the basis of the revolution time.

14. Printer device according to claim 12 or 13, wherein the controller determines the revolution time in a comparative measuring operation.

15. Printer device according to one of the claims 12 to 14, wherein the printer device has at least one image generating unit (24, 38) for generating a latent charge image on the photoconductor (22, 36) and at least one developer station (26a to 26e, 40a to 40e) that inks the charge image with toner.

16. Printer device according to one of the claims 12 to 15, wherein means are provided by which the transfer band (30, 44) is repeatedly conducted past the first transfer printing location (28, 42), and in that, in a collecting mode, a toner image is transferred onto the transfer band (30, 44) onto the previous toner image at every renewed passage.

17. Printer device according to claim 16, wherein means are provided by which the transfer band (30, 44) is pivoted away from the carrier material (14) at every renewed passage.

18. Printer device according to claim 16 or 17, wherein the controller sets the time between the application of two successive toner images onto the photoconductor (22, 36) on the basis of the revolution time such that they are congruently transfer-printed at the first transfer printing location (28, 42) upon passage of the transfer band (30, 44).

19. Printer device according to claim 18, wherein means are provided by which two successive toner images are respectively inked with toner by a different developer station (26a to 26e, 40a to 40e).

20. Printer device according to one of the claims 12 to 19, wherein the at least one mark is permanently arranged on the transfer band (30, 44).

21. Printer device according to one of the claims 12 to 20, wherein a reflex sensor (54, 56) that acquires the passing of the mark is provided as a sensor.

22. Printer device according to one of the claims 12 to 21, wherein a continuous paper web (14) or single sheet material is provided as a carrier material.

23. Printer device according to one of the claims 12 to 22, wherein the photoconductor is a photoconductor drum or a photoconductor band (22, 36).

24. Printer device according to one of the claims 12 to 23, wherein a second printing unit (52) for generating a toner image on that side of the carrier material (14) facing away from the first printing unit (50) is provided such that a duplex printing is possible.

## Revendications

1. Appareil d'impression électrographique comportant au moins un élément d'impression (10, 12) doté d'un support d'image formée par du toner, à la surface périphérique duquel du toner peut être déposé en étant distribué de façon à former une image, dans lequel :
le support d'image formée par du toner comporte un photoconducteur (22, 36), dont la surface périphérique extérieure peut être chargée avec une image latente, et une bande de transfert (30, 44) sur laquelle le toner présent sur le photoconducteur (22, 36) peut être transféré au niveau d'une première station de transfert (28, 42),
il est prévu des moyens qui permettent de faire passer un matériau de support (14) au niveau de la bande de transfert (30, 44) de façon à pouvoir transférer le toner se trouvant sur ladite bande de transfert sur le matériau de support (14) au niveau d'une deuxième station de transfert (32, 46),
un dispositif d'impression, qui est destiné à générer l'image formée par du toner et qui imprime au moins un repère sur le photoconducteur (22, 36), est agencé le long d'une portion périphérique du photoconducteur (22, 36)
au moins un capteur (34, 48), qui détecte le passage du repère, est agencé sur la bande de transfert (30, 44),
une commande détecte le temps de passage du repère depuis l'instant d'impression du dispositif d'impression jusqu'à l'instant de détection au niveau du capteur (34, 48), et
ladite commande intervient activement sur le transport du matériau de support (14) en fonction du temps de passage.

2. Appareil d'impression selon la revendication 1, dans lequel la commande compare le temps de passage à une valeur de consigne prédéterminée, et génère un signal en cas de dépassement par le haut ou par le bas.

3. Appareil d'impression selon la revendication 2, dans lequel la commande interrompt le fonctionnement de l'appareil d'impression en fonction du signal.

4. Appareil d'impression selon la revendication 2 ou 3, dans lequel la commande détecte, dans un processus de mesure, le temps de base dont a besoin l'image formée par du toner, déposée par le dispositif d'impression, pour être transférée au niveau de la deuxième station de transfert (32, 46), et détermine le temps de consigne en se fondant sur ledit temps de base.

5. Appareil d'impression selon la revendication 4, dans lequel la commande détermine de nouveau le temps de base lors de la survenance du signal.

6. Appareil d'impression selon l'une des revendications précédentes, dans lequel le capteur (34, 48) est disposé dans la zone de la deuxième station de transfert (32, 46).

7. Appareil d'impression selon l'une des revendications précédentes, dans lequel il est prévu comme capteur un capteur de reflet (34, 48) qui détecte le passage du repère formé par du toner.

8. Appareil d'impression selon l'une des revendications précédentes, dans lequel le dispositif d'impression comporte au moins une unité de génération d'image (24, 38) destinée à générer une image latente sur la bande photoconductrice (22, 36), et au moins une station de développement (26, 40) qui colore l'image latente avec du toner.

9. Appareil d'impression selon l'une des revendications précédentes, dans lequel il est prévu comme matière de support une bande de papier continue (14) ou une matière en feuilles individuelles.

10. Appareil d'impression selon l'une des revendications précédentes, dans lequel le photoconducteur est un tambour photoconducteur ou une bande photoconductrice (22, 36).

11. Appareil d'impression selon l'une des revendications précédentes, dans lequel un deuxième élément d'impression (12), destiné à générer une image formée par du toner du côté du matériau de support qui est opposé au premier élément d'impression (10), est disposé de façon à permettre une impression en mode duplex.

12. Appareil d'impression électrographique comportant au moins un élément d'impression (50, 52) doté d'un support d'image formée par du toner, à la surface périphérique duquel du toner peut être déposé en étant distribué de façon à former une image, dans lequel :
le support d'image formée par du toner comporte un photoconducteur (22, 36), dont la surface périphérique extérieure peut être chargée avec une image latente, et une bande de transfert (30, 44) sur laquelle le toner présent sur le photoconducteur (22, 36) peut être transféré au niveau d'une première station de transfert (28, 42),
il est prévu des moyens qui permettent de faire passer un matériau de support (14) au niveau de la bande de transfert (30, 44) de façon à pouvoir transférer le toner se trouvant sur ladite bande de transfert sur le matériau de support (14) au niveau d'une deuxième station de transfert (32, 46),
un dispositif d'impression, qui est destiné à générer l'image formée par du toner, est agencé le long d'une portion périphérique du photoconducteur (22, 36),
au moins un repère est placé sur la bande de transfert (30, 44),
au moins un capteur (54, 56), qui détecte le passage du repère, est agencé au niveau de la bande de transfert (30, 44),
une commande détecte le temps de passage du repère placé sur la bande de transfert (30, 44), et
ladite commande intervient activement sur le processus d'impression mis en oeuvre par le dispositif d'impression en fonction du temps de passage.

13. Appareil d'impression selon la revendication 12, dans lequel la commande détermine le temps entre l'application de deux images successives formées par du toner sur le photoconducteur (22, 36) en se fondant sur le temps de passage.

14. Appareil d'impression selon la revendication 12 ou 13, dans lequel la commande détermine le temps de passage dans un processus de mesure.

15. Appareil d'impression selon l'une des revendications 12 à 14, dans lequel le dispositif d'impression comporte au moins une unité de génération d'image (24, 38) destinée à générer une image latente sur le photoconducteur (22, 36), et au moins une station de développement (26a à 26e, 40a à 40e) qui colore l'image latente avec du toner.

16. Appareil d'impression selon l'une des revendications 12 à 15, dans lequel il est prévu des moyens permettant de faire passer de façon répétée la bande de transfert (30,44) au niveau de la première station de transfert (28, 42) dans un mode commun, et dans lequel une image de toner sur la bande de transfert (30, 44) est transférée par-dessus l'image précédente formée par du toner à chaque nouveau passage.

17. Appareil d'impression selon la revendication 16, dans lequel il est prévu des moyens permettant d'écarter par pivotement la bande de transfert (30, 44) du matériau de support (14) à chaque passage.

18. Appareil d'impression selon la revendication 16 ou 17, dans lequel la commande règle le temps entre l'application de deux images successives formées par du toner sur le photoconducteur (22, 36) en se fondant sur le temps de passage de façon à la transférer avec coïncidence lors du passage de la bande de transfert (30, 44) au niveau de la première station de transfert (28, 42).

19. Appareil d'impression selon la revendication 18, dans lequel il est prévu des moyens permettant de colorer avec du toner chacune des deux images successives formées par du toner par une autre station de développement (26a à 26e,40a à 40e).

20. Appareil d'impression selon l'une des revendications 12 à 19, dans lequel ledit au moins un repère est placé fixe sur la bande de transfert (30, 44).

21. Appareil d'impression selon l'une des revendications 12 à 20, dans lequel il est prévu comme capteur un capteur de reflet (54, 56) qui détecte le passage du repère.

22. Appareil d'impression selon l'une des revendications 12 à 21, dans lequel il est prévu comme matériau de support une bande de papier continue (14) ou bien une matière en feuilles individuelles.

23. Appareil d'impression selon l'une des revendications 12 à 22, dans lequel le photoconducteur est un tambour photoconducteur ou bien une bande photoconductrice (22, 36).

24. Appareil d'impression selon l'une des revendications 12 à 23, dans lequel il est prévu un deuxième élément d'impression (52), destiné à générer une image formée par du toner du côté du matériau de support (14) qui est opposé au premier élément d'impression (50), de manière à permettre une impression en mode duplex.
